# FASCICULE DE BREVET EUROPEEN

(11) **EP 0 266 273 B1**
(45) Date de publication et mention de la délivrance du brevet: **03.04.1991**
(21) Numéro de dépôt: 87402433.4
(22) Date de dépôt: 28.10.1987
(51) Int. Cl.: B65D 19/06, B65D 19/38

(54) **Elément de support et de manutention pour emballage et emballage équipé de tels éléments**
Träger- und Förderelement für eine Verpackung und Verpackung mit solche Elementen
Supporting and handling element for a container and container with such elements

(30) Priorité: 29.10.1986 FR 8615078
(43) Date de publication de la demande: 04.05.1988
(73) Titulaire: SOCIETE CONTINENTALE DU CARTON ONDULE SOCAR Société Anonyme dite:, 94160 Saint-Mandé (FR)
(72) Inventeur: Lacroix, Michel, F-18000 Bourges (FR)
(74) Mandataire: Jolly, Jean-Pierre

(56) Documents cités:
- BE-A- 539 386
- FR-A- 2 158 359
- FR-A- 2 342 904
- GB-A- 2 083 444

## Description

La présente invention concerne un élément de support et de manutention pour emballage, notamment pour un emballage en une matière semi-rigide telle que le carton ondulé. Elle concerne également les emballages équipés de tels éléments.

On sait que l'on utilise de plus en plus fréquemment, dans l'industrie et le commerce, des conditionnements dits caisses-palettes, comprenant un emballage en carton ou en carton ondulé, dont le fond est attenant à une palette de manutention. Il est ainsi possible de déplacer aisément ces conditionnements à l'aide de chariots à fourche et de les amener ainsi jusque sur les lieux d'exposition en vente des articles qu'ils contiennent, lesquels demeurent à l'intérieur de l'emballage, qu'il suffit d'ouvrir pour les mettre à la disposition des acheteurs éventuels.

Ce type de caisses-palettes connaît actuellement un grand succès et elles sont de plus en plus utilisées sur les lieux de vente en grandes surfaces, tels que les hyper- ou supermarchés.

Un autre type d'emballage s'est récemment développé, car il présente de grands avantages au remplissage et à l'exposition en vente des articles conditionnés, sans pouvoir toutefois être associé aux palettes traditionnelles de manutention. Il s'agit d'un conditionnement en carton ou carton ondulé, dans lequel des bandes attenantes à la base des parois latérales sont repliées perpendiculairement à ces parois et assemblées entre elles dans cette position pour supporter une plaque de carton ou similaire qui constitue le fond. Celui-ci peut ainsi être déplacé verticalement à l'intérieur de l'emballage à l'aide d'un système à piston et il est donc possible, lorsque l'emballage est vide, d'amener ce fond à affleurer l'ouverture de l'emballage pour le charger d'une première couche d'articles à conditionner, de l'abaisser ensuite de l'épaisseur de cette couche pour déposer une seconde couche, et ainsi de suite jusqu'à ce que l'emballage soit plein et que le fond repose sur les parties attenantes aux parois latérales. Inversement, pour l'exposition en vente des articles ainsi conditionnés, il est possible de faire reposer le fond de l'emballage sur un dispositif comportant un moyen élastique de rappel, qui soulève ce fond à mesure que l'emballage se vide des articles qu'il contient, de manière à toujours maintenir les articles exposés à la partie supérieure de l'emballage, où ils sont visibles par les acheteurs et facilement accessibles à ceux-ci.

Malgré leurs réels avantages, ces conditionnements présentent l'inconvénient de ne pouvoir être rendus solidaires d'une palette classique, car celle-ci empêcherait d'accéder au fond mobile. L'absence d'un fond fixe en position interdit également de ménager dans ce fond des parties parallèles en saillie, renforcées intérieurement par des éléments de matière plastique, conférant à ce fond un profil de palette qui permet de déplacer l'emballage avec un engin à fourche.

Pour remédier à cet inconvénient, FR-A-2 342 904 a proposé d'équiper une latte supérieure d'une palette classique d'une plaque de carton équipée de lignes de pliages permettant de l'introduire dans un emballage du type ci-dessus pour servir ensuite de fond à cet emballage. Cette palette interdit toutefois d'utiliser des moyens élastiques pour soulever le fond de l'emballage.

FR-A-2 158 359 décrit des éléments de support d'un emballage comprenant deux lattes parallèles réunies par des plots et équipées de languettes en contreplaqué destinées à être engagées dans des fentes ménagées dans des volets attenants aux parois latérales et constituant le fond de l'emballage. Outre que ces éléments de support sont d'un emploi complexe, ils ne sont pas spécifiquement destinés à une utilisation avec des emballages sans fond.

La présente invention vise à remédier à ces inconvénients en proposant un élément de support, qui puisse être fixé sur deux bandes de support du fond attenantes à deux parois parallèles d'un emballage du type que l'on vient de rappeler, pour former ainsi une sorte de palette sans partie supérieure, qui se prête à un accès par tous les côtés par un engin de manutention à fourche, et qui n'interdit pas l'accès à la partie de fond mobile pour les dispositifs utilisés au remplissage ou lors de l'exposition en vente.

A cet effet, l'invention a pour objet un élément autonome en une matériau rigide pour le support et la manutention d'un emballage, comprenant une latte supérieure sur la face inférieure de laquelle sont fixés deux plots disposés de manière à permettre le passage des dents d'une fourche d'un engin de manutention, et une latte inférieure, parallèle à la latte supérieure et solidaire desdits plots, caractérisé en ce qu'un panneau en une matière semi-rigide est fixé sur la face supérieure de la latte supérieure et déborde latéralement de chaque côté de celle-ci par une partie apte à être rendue solidaire d'un emballage à équiper de cet élément.

Cet élément de support pourra être en bois ou en matière plastique.

Le panneau en matière semi-rigide pourra être en carton, en carton ondulé ou en matière plastique souple. Avantageusement, les parties débordant latéralement de chaque côté de la latte supérieure seront articulées sur la partie centrale du panneau par une ligne de pliage disposée le long de l'arête latérale correspondante de cette latte. De préférence, les parties débordant latéralement auront une forme recangulaire et une dimension transversale égale ou inférieure à environ la moitié de la largeur de la latte supérieure, de manière à pouvoir être repliées à plat sur cette latte et à y être maintenues en position, par exemple par un ruban auto-collant, afin de pouvoir livrer l'élément de support aux utilisateurs sous une forme peu encombrante et facile à employer.

Pour les raisons que l'on exposera ci-après, le panneau en matière souple ou semi-rigide pourra avantageusement n'occuper que la partie centrale de la latte de l'élément de support dont il est solidaire. Ledit panneau pourra être fixé sur cette latte par tout moyen connu dans la technique, notamment par collage ou agrafage.

L'élément de support conforme à l'invention est destiné à être rendu solidaire de la partie inférieure d'un emballage, pour y constituer, avec un élément parallèle, une palette dont la partie supérieure est constituée par la base de l'emballage, qui permet de déplacer celui-ci à l'aide d'organes usuels de manutention et de le faire reposer sur ces éléments pour le stockage ou l'exposition en vente des éléments qu'il contient.

Un autre objet de l'invention est par conséquent constitué par un emballage comprenant un fond et au moins deux parois parallèles, équipé de deux éléments de support de ce type, lesdits éléments étant disposés en parallèle au-dessous dudit emballage avec la tranche latérale de la latte sur laquelle est fixé le panneau en une matière semi-rigide la plus éloignée de la partie centrale dudit fond disposée respectivement sensiblement dans le plan desdites parois parallèles, l'une des parties débordantes du panneau semi-rigide desdits éléments étant fixée sur la paroi parallèle associée, tandis que l'autre partie débordante est fixée sur une partie de la base de l'emballage.

Dans le cas d'un emballage à fond fixe, la partie débordante du panneau souple ou en une matière semi-rigide qui n'est pas fixée sur une paroi de l'emballage pourra être fixée directement sur le fond.

Dans le cas d'un emballage à fond mobile reposant sur des bandes attenantes aux parois latérales et repliées perpendiculairement à celles-ci, les éléments supports seront disposés au-dessous de deux de ces bandes parallèles et la partie débordante du panneau souple qui n'est pas fixée à la paroi correspondante sera repliée contre cette bande vers l'intérieur de l'emballage et fixée sur ladite bande, en vue d'être interposée entre celle-ci et le fond. Celui-ci pourra ainsi être déplacé à l'intérieur de l'emballage pour les opérations de remplissage mentionnées ci-dessus, sans interférer avec les éléments de support, qui permettront néanmoins de déplacer l'emballage au moyen d'engins de manutention.

Bien entendu, la partie centrale du panneau de matière souple pourra elle aussi être rendue solidaire de la base de l'emballage, en étant collée par exemple sur la bande au-dessous de laquelle est disposé l'élément de support.

Celui-ci pourra donc être rendu solidaire de façon simple de l'emballage et être livré aux utilisateurs indépendamment de l'emballage sur lequel il pourra être aisément fixé, après mise en volume de celui-ci.

Les dessins annexés, qui n'ont pas de caractère limitatif, sont destinés à illustrer l'invention. Sur ces dessins:

La figure 1 est une vue en perspective d'une forme de réalisation préférée d'un élément de support conforme à l'invention;

La figure 2 est une vue analogue de cet élément avec les parties latérales du panneau souple rabattues sur la latte supérieure de cet élément;

La figure 3 est une vue en perspective de la partie inférieure d'un emballage sur lequel cet élément de support peut être fixé ;

La figure 4 représente ce même emballage équipé de deux éléments de support disposés en parallèle.

Comme on le voit sur la figure 1, l'élément de support 1 conforme à l'invention comprend deux lattes parallèles 2, réunies par deux entretoises 3, l'une disposée au niveau de l'extrémité des lattes 1 et l'autre décalée par rapport à l'autre extrémité, de manière à permettre une introduction ou un dégagement aisé en toute position des dents d'une fourche d'un engin de manutention.

Sur la face externe de la latte supérieure 2 est fixé par collage ou agrafage un panneau rectangulaire 4 en un matériau souple ou semi-rigide, dont deux parties analogues 4 a, 4 b, articulées sur la partie centrale 4 c par une ligne de pliage et dont la largeur est égale au plus sensiblement à la moitié de celle de la latte, débordent latéralement par rapport à celle-ci. Il est ainsi possible de replier à plat les parties 4 a, 4 b, sur la partie centrale 4 c, comme représenté sur la figure 2, en vue de stocker l'élément 1 ou de le livrer aux utilisateurs. Une bande auto-collante peut éventuellement être appliquée sur les parties 4 a, 4 b pour les maintenir en position repliée sur la partie 4 c. On notera que le panneau 4 ne recouvre que la partie centrale de la latte supérieure 2.

Les éléments de support 1 sont destinés à équiper une caisse en carton ondulé 6, dont la partie inférieure est représentée sur la figure 3. Dans cette caisse, les parties inférieures 7 a et 8 a des parois 7 et 8 sont rabattues vers l'intérieur de la caisse perpendiculairement à ces parois et sont assemblées entre elles, par agrafage ou collage de leurs extrémités. Les rabats 7 a et 8 a forment ainsi des entablements servant de supports à une plaque (non représentée) disposée à l'intérieur de la caisse 6, dont elle constitue le fond et qui peut ainsi être déplacée verticalement à l'intérieur de cette caisse à l'aide d'un système à piston, comme exposé ci-dessus. On notera que les rabats 8 a sont à l'extérieur des rabats 7 a et que leurs extrémités forment une surépaisseur par rapport à ces derniers.

Pour rendre les supports 1 solidaires de la caisse 6 dont la plaque de fond a été enlevée, on dispose les rabats 7 a à l'aplomb des lattes supérieures 2 et l'on amène la partie centrale 4 c du panneau 4 en contact avec la partie des rabats 7 a séparant les extrémités des rabats 8 a, tandis que ces extrémités viennent au contact des parties libres de la latte supérieure 2. On compense ainsi les surépaisseurs des extrémités des rabats 8 a. Les parties en contact peuvent être rendues solidaires les unes des autres par collage ou agrafage.

On applique également la partie latérale 4 a du panneau 4 contre la paroi 7 correspondante, sur laquelle on la fixe par collage ou agrafage.

On replie enfin la partie latérale 4 b du panneau 4 contre la face du rabat 7 a disposée à l'intérieur de la caisse et on l'en rend solidaire par collage ou agrafage.

La caisse 6 ainsi équipée des éléments de support parallèles 1 (figure 4), dans laquelle la plaque de fond peut être mise en place sur les rabats 7 a et 8 a, est ainsi d'une maniabilité comparable à celle d'une caisse-palette conventionnelle, tout en présentant une partie de fond parfaitement accessible aux dispositifs utilisés pour soulever ou abaisser la plaque de fond.

On notera la simplicité du mode d'assemblage des éléments de support 1 et de la caisse 6, qui permet de livrer ces organes non assemblés aux utilisateurs, en laissant à ceux-ci le soin de monter la caisse et d'y fixer les éléments de support.

## Revendications

1. Elément autonome en un matériau rigide pour le support et la manutention d'un emballage, comprenant une latte supérieure (2) sur la face inférieure de laquelle sont fixés deux plots (3) disposés de manière à permettre le passage des dents d'une fourche d'un engin de manutention, et une latte inférieure (2), parallèle à la latte supérieure et solidaire desdits plots (3), caractérisé en ce qu'un panneau (4), en une matière semirigide, est fixé sur la face supérieure de la latte supérieure (2) et déborde latéralement de chaque côté de celle-ci par une partie (4a, 4b) apte à être rendue solidaire d'un emballage à équiper de cet élément.

2. Elément selon la revendication 1, caractérisé en ce que, de façon connue en soi, les parties (4a, 4b) du panneau semi-rigide (4) débordant latéralement par rapport à la latte supérieure (2) portant ce panneau sont articulées sur la partie centrale (4c) de celui-ci par une ligne de pliage disposée sensiblement le long de l'arête correspondante de la latte (2).

3. Elément selon l'une des revendications 1 et 2, caractérisé en ce que les parties (4a, 4b) du panneau (4) débordant latéralement par rapport à la partie centrale (4c) de ce panneau ont une forme rectangulaire et une largeur sensiblement égale ou inférieure à la moitié de celle de la latte (2) dont ledit panneau est solidaire.

4. Elément selon l'une des revendications 1 à 3, caractérisé en ce que la partie centrale (4c) du panneau (4) ne s'étend longitudinalement que sur la partie centrale de la latte (2) le supportant.

5. Elément selon l'une des revendications 1 à 4, caractérisé en ce que l'un des plots (3) réunit l'une des extrémités des lattes inférieure et supérieure (2), tandis que le second plot est décalé par rapport à l'autre extrémité.

6. Emballage (6) comprenant un fond et au moins deux parois parallèles (7), équipé de deux éléments de support (1) selon l'une des revendications 1 à 5, lesdits éléments (1) étant disposés en parallèle audessous dudit emballage, avec la tranche latérale de la latte (2) supportant le panneau (4) la plus éloignée de la partie centrale dudit fond disposée respectivement sensiblement dans le plan desdites parois parallèles, et l'une des parties déborantes (4a) du panneau semi-rigide (4) desdits éléments étant fixée sur la paroi parallèle (7) associée, tandis que l'autre partie débordante est fixée sur une partie de la base de l'emballage.

7. Emballage selon la revendication 6, dans lequel le fond est constitué par une plaque amovible reposant sur des rabats (7a, 8a) attenants à la base des parois latérales (7,8), repliés perpendiculairement à celles-ci vers l'intérieur de l'emballage et assemblés entre eux, caractérisé en ce que lesdits éléments de support (1) sont disposés au-dessous de deux rabats parallèles (7a), en ce que l'une des parties débordantes (4a) dudit panneau (4) est fixée sur la paroi attenante (7) et en ce que l'autre partie débordante (4b) est repliée contre ledit rabat (7a) et fixée sur celui-ci.

8. Emballage selon la revendication 7, caractérisé en ce que ledit panneau (4) n'occupe que la partie centrale de la latte supérieure (2) desdits éléments et est appliquée contre ledit rabat (7a) entre les extrémités des rabats perpendiculaires (8a) appliquées extérieurement contre lesdits rabats (7a).

9. Emballage selon l'une des revendications 7 et 8, caractérisé en ce que la partie centrale (4c) dudit panneau (4) est également fixée contre la partie dudit rabat (7a) avec laquelle elle est en contact.

## Claims

1. An autonomous element of a rigid material for the support and handling of a packing case comprising an upper batten (2), to the lower face of which are fixed two blocks (3) which are so disposed as to permit the prongs of a fork of a handling apparatus to pass, and a lower batten (2) which is parallel to the upper batten and which is fixed with respect to said blocks (3), characterised in that a panel (4) of a semi-rigid material is fixed on the upper face of the upper batten (2) and projects laterally on each side thereof with a portion (4a, 4b) which is capable of being fixed with respect to a packing case to be fitted with said elerent.

2. An element according to claim 1 characterised in that in per se known manner the portions (4a, 4b) of the semi-rigid panel (4) which project laterally with respect to the upper batten (2) carrying said panel are pivoted on the central portion (4c) thereof by a fold line disposed substantially along the corresponding edge of the batten (2).

3. An element according to one of claims 1 and 2 characterised in that the portions (4a, 4b) of the panel (4) which project laterally with respect to the central portion (4c) of said panel are of a rectangular shape and are of a width which is substantially equal to or less than half that of the batten (2) to which said panel is fixed.

4. An element according to one of claims 1 to 3 characterised in that the central portion (4c) of the panel (4) extends longitudinally only over the central portion of the batten (2) supporting it.

5. An element according to one of claims 1 to 4 characterised in that one of the blocks (3) connects one of the ends of the lower and upper battens (2) while the second block is displaced with respect to the other end.

6. A packing case (6) comprising a bottom and at least two parallel walls (7), which is fitted with two support elements (1) according to one of claims 1 to 5, said elements (1) being disposed in parallel beneath said packing case, with the lateral edge of the batten (2) supporting the panel (4) which is most remote from the central portion of said bottom being disposed respectively substantially in the plane of said parallel walls, and one of the projecting portions (4a) of the semi-rigid panel (4) of said elements being fixed to the associated parallel wall (7) while the other projecting portion is fixed to a portion of the base of the packing case.

7. A packing case according to claim 6 wherein the bottom is formed by a removable plate resting on flaps (7a, 8a) adjoining the base of the side walls (7, 8), which flaps are bent over perpendicularly to said walls inwardly of the packing case and assembled to each other, characterised in that said support elements (1) are disposed beneath two parallel flaps (7a), that one of the projecting portions (4a) of said panel (4) is fixed to the adjoining wall (7) and that the other projecting portion (4b) is bent over against said flap (7a) and fixed thereto.

8. A packing case according to claim 7 characterised in that said panel (4) occupies only the central portion of the upper batten (2) of said elements and is applied against said flap (7a) between the ends of the perpendicular flaps (8a), which ends are applied externally against said flaps (7a).

9. A packing case according to one of claims 7 and 8 characterised in that the central portion (4c) of said panel (4) is also fixed against the portion of said flap (7a), with which it is in contact.

## Patentansprüche

1. In sich geschlossenes Element aus unelastischem Werkstoff als Auflage und Transportmittel für eine Verpackung, welches eine obere Leiste (2) aufweist, auf deren Unterseite zwei Klötze (3) befestigt und so angeordnet sind, daß sie den Durchtritt der Zinken einer Gabel eines Fördergeräts gestatten, sowie eine untere Leiste (2), die parallel zur oberen Leiste verläuft und fest mit den Klötzen (3) verbunden ist,
**dadurch gekennzeichnet,** daß eine Platte (4) aus halbelastischem Werkstoff auf der Oberseite der oberen Leiste (2) befestigt ist und beiderseits derselben mit einem Abschnitt (4a, 4b) übersteht, der fest mit einer Verpackung verbindbar ist, die mit dem Element auszurüsten ist.

2. Element nach Anspruch 1,
**dadurch gekennzeichnet,** daß die Abschnitte (4a, 4b) der seitlich über die die Platte tragende obere Leiste (2) vorstehenden halbelastischen Platte (4) auf dem Mittelteil (4c) derselben über eine im wesentlichen in Längsrichtung der entsprechenden Kante der Leiste (2) verlaufende Falzlinie gelenkig angebracht sind.

3. Element nach einem der Ansprüche 1 und 2,
**dadurch gekennzeichnet,** daß die seitlich über das Mittelteil (4c) der Platte überstehenden Abschnitte (4a, 4b) der Platte (4) eine rechteckige Form und eine Breite aufweisen, die im wesentlichen höchstens gleich der Hälfte der Breite der Leiste (2) ist, mit der die Platte fest verbunden ist.

4. Element nach einem der Ansprüche 1 bis 3,
**dadurch gekennzeichnet,** daß das Mittelteil (4c) der Platte (4) sich nur über den Mittelteil der sie tragenden Leiste (2) in Längsrichtung erstreckt.

5. Element nach einem der Ansprüche 1 bis 4,
**dadurch gekennzeichnet,** daß einer der Klötze (3) eines der Enden der unteren und der oberen Leiste (2) miteinander verbindet, während der zweite Klotz bezüglich des anderen Endes versetzt ist.

6. Verpackung (6) mit einem Boden und mindestens zwei parallelen Seitenwandungen (7), die mit zwei Auflageelementen (1) nach einem der Ansprüche 1 bis 5 ausgestattet ist, bei welcher die Elemente (1) parallel auf der Unterseite der Verpackung angeordnet sind, wobei der vom Mittelbereich des Bodens am weitesten entfernte seitliche Abschnitt der die Platte (4) tragenden Leiste (2) jeweils im wesentlichen in der Ebene der parallelen Seitenwandungen liegt, und bei welcher einer der überstehenden Abschnitte (4a) der halbelastischen Platte (4) der Elemente auf der entsprechenden parallelen Wandung (7) befestigt ist, während der andere überstehende Abschnitt auf einem Teil der Basis der Verpackung befestigt ist.

7. Verpackung nach Anspruch 6, bei welcher der Boden aus einer auf an die Basis der Seitenwandungen (7, 8) angrenzenden Umschlagklappen (7a, 8a) aufliegenden unbeweglichen Platte besteht, wobei die Umschlagklappen senkrecht zu den Wandungen zur Innenseite der Verpackung hin umgeschlagen und aneinander befestigt sind,
**dadurch gekennzeichnet,** daß die Auflageelemente (1) unter zwei parallelen Umschlagklappen (7a) angeordnet sind, daß einer der überstehenden Abschnitte (4a) der Platte (4) auf der zugeordneten Wandung (7) befestigt ist, und daß der andere überstehende Abschnitt (4b) zur Umschlagklappe (7a) hin umgeschlagen und auf diesem befestigt ist.

8. Verpackung nach Anspruch 7,
**dadurch gekennzeichnet,** daß die Platte (4) nur den Mittelabschnitt der oberen Leiste (2) der Elemente einnimmt und gegen die Umschlagklappe (7a) zwischen den Enden der außen gegen die Umschläge (7a) angelegten senkrechten Umschläge (8a) angelegt ist.

9. Verpackung nach einem der Ansprüche 7 und 8,
**dadurch gekennzeichnet,** daß der Mittelabschnitt (4c) der Platte (4) ebenfalls in Anlage gegen den Abschnitt der Umschlagklappe (7a) befestigt ist, mit dem er in Berührung steht.
